# EUROPÄISCHE PATENTSCHRIFT

(11) **EP 0 188 744 B1**
(45) Veröffentlichungstag und Bekanntmachung des Hinweises auf die Patenterteilung: **12.10.1988**
(21) Anmeldenummer: 85115986.3
(22) Anmeldetag: 14.12.1985
(51) Int. Cl.: F02M 53/06, F02M 57/00, F23Q 7/00

(54) **Kraftstoff-Einspritzdüse für Brennkraftmaschinen**
Fuel injection nozzle for internal-combustion engines
Injecteur de combustible pour moteurs à combustion interne

(30) Priorität: 23.01.1985 DE 3502098
(43) Veröffentlichungstag der Anmeldung: 30.07.1986
(73) Patentinhaber: ROBERT BOSCH GMBH, 70442 Stuttgart (DE)
(72) Erfinder: Kaczynski, Bernhard, Dipl.-Ing., D-7050 Waiblingen (DE); Schmitt, Alfred, Dr. Ing., D-7257 Ditzingen 4 (DE)

(56) Entgegenhaltungen:
- EP-A- 0 102 507
- EP-A- 0 188 743
- EP-A- 0 188 745
- EP-A- 0 188 746
- WO-A-84/04567
- FR-A- 1 382 697
- GB-A- 2 131 539
- GB-A- 2 147 357

## Beschreibung

### Stand der Technik

Die Erfindung geht aus von einer Kraftstoff-Einspritzdüse nach der Gattung des Hauptanspruchs. Bei einer bekannten Einspritzdüse dieser Gattung (DE-A1-3 307 109) ist das elektrische Leiterelement über seine ganze Länge als Kabel ausgebildet, das durch eine schräge Querbohrung und eine Längsnut in der Wand der Überwurfmutter hindurchgeführt ist. Diese Anordnung ist sehr einfach, bedingt jedoch, daß der Glühkörper und die zu dessen Halterung und Kontaktierung vorgesehenen Teile vom brennraumseitigen Stirnende her an die Überwurfmutter angebaut werden, wenn das Leiterelement schon vor der Montage der Teile mit dem Glühkörper kontaktiert sein soll.

Die Patentanmeldungen EP-A-0 188 743, EP-A-0 188 745 und EP-A-0 188 746 (Priorität 23.01.85) befassen sich mit Kraftstoffeinspritzdüsen ähnlicher Bauart wie die vorliegender Erfindung.

### Vorteile der Erfindung

Die erfindungsgemäße Anordnung mit den kennzeichnenden Merkmalen des Hauptanspruchs hat demgegenüber den Vorteil, daß der Glühkörper, die zu seiner Halterung und Kontaktierung vorgesehenen Teile und das erfindungsgemäß ausgebildete Leiterelement als vorgefertigte Baueinheit problemlos in die Überwurfmutter eingesetzt oder an diese angebaut werden kann. Beim Einbau der Baueinheit vom stromaufliegenden Ende wird das Leiterelement an der Innenwand der Überwurfmutter vorschriftsmäßig zentriert und gehalten, so daß besondere Arbeitsgänge dafür entfallen. Zur Isolierung des Leiterelementes gegenüber dem benachbarten metallischen Wandungen der Überwurfmutter, des Düsenkörpers und gegebenenfalls des Düsenhalters kann das Leiterelement einfach in eine lsoliermasse getaucht und der dadurch gebildete Überzug danach durch geeignete Maßnahmen verfestigt werden.

Durch die in den Unteransprüchen enthaltenen Maßnahmen sind vorteilhafte Weiterbildungen der im Anspruch 1 angegebenen Anordnung möglich.

Eine zusätzliche Abdichtung der Einführung des Leiterelementes in den den Glühkörper und seine Halterung aufnehmenden Raum in der Überwurfmutter wird entbehrlich, wenn der Glühkörper mit radialem Spiel von einer Buchse umgeben ist, die in eine Bohrung der Überwurfmutter eingesetzt ist, wobei die Buchse das mit dem einen Anschlußende des Glühkörpers verbundene Kontaktelement trägt und einen Dicht- und Wärmeschutzring fest gegen die zugekehrte Stirnseite des Düsenkörpers preßt.

Eine verwindungssteife Verbindung des Leiterelementes mit dem Kontaktelement des Glühkörpers ergibt sich, wenn das Kontaktelement eine Kontaktringscheibe mit konisch hochgestelltem äußeren Ringrandbereich ist und der dem Kontaktelement zugekehrte Randbereich des Leiterelementes entsprechend konisch eingezogen ist.

Der Zusammenbau wird erleichtert, wenn der in den Bereich eines Wanddurchbruchs der Überwurfmutter ragende Wandabschnitt des Leiterelementes eine axial angesetzte Kontaktzunge ist.

Bei Einspritzdüsen, deren Düsenkörper eine äußere Ringschulter hat, gegen die eine innere Spannschulter der Überwurfmutter drückt und bei denen die Kontaktzungen über die Ringschulter hinaus verlängert sind, wird zur Fertigungserleichterung vorgeschlagen, daß zwischen Ringschulter und Spannschulter ein Druckring angeordnet ist, welcher mit einer örtlichen Randausnehmung zum Hindurchtreten der Kontaktzunge versehen ist.

Die Steifigkeit des Leiterelementes kann weiter erhöht werden, wenn an den als Hülse ausgebildeten Abschnitt des Leiterelementes mehrere gleichzeitig über den Umfang der Hülse verteilte Kontaktzungen angesetzt sind, welche über einen an einer Stelle unterbrochenen Ringsteg miteinander verbunden sind. Durch die Unterbrechung des Ringsteges kann ein gegebenenfalls vorhandener Druckring unter vorübergehenden Aufweitung des Kontaktzungenkranzes in seine Vorschriftsmäßige Lage geschoben und danach zusammen mit dem Leiterelement und den anderen, mit diesem eine vorgefertigte Baueinheit bildenden Teile des Glüheinsatzes in die Überwurfmutter eingesetzt werden.

Eine schüttelsichere Verbindung des Leiterelementes mit einem äußeren Anschlußleiter läßt sich erzielen, wenn das Leiterelement mit einem Kontaktring verbunden ist, welcher isoliert auf der Überwurfmutter außen befestigt ist.

Wenn der Kontaktring stromab des an der Überwurfmutter vorgesehenen Einschraubgewindes vorgesehen wird, kann das Kontaktelement des äußeren Anschlußleiters zweckmäßig ein radial gegen den Kontaktring drückender Kontaktstift sein. Wenn der Kontaktring stromauf des Einschraubgewindes an der Überwurfmutter vorgesehen wird, kann das anzuschließende Kontaktelement zweckmäßig als Schelle ausgebildet sein, welche auf den Kontaktring fest aufspannbar ist.

Eine besonders stabile Ausführung des Leitereiementes ergibt sich durch die Merkmale des Anspruchs 9.

### Zeichnung

Vier Ausführungsbeispiele der Erfindung sind in der Zeichnung dargestellt und in der nachfolgenden Beschreibung näher erläutert. Es zeigen
Figur 1 das erste Ausführungsbeispiel vergrößert im Längsschnitt,
Figur 2 das Leiterelement nach Figur 1 im Längschnitt,
Figur 3 eine Draufsicht auf das Leiterelement nach Figur 2 und
die Figuren 4, 5 und 6 je einen Teilschnitt durch das zweite, dritte und vierte Ausführungsbeispiel.

### Beschreibung der Ausführungsbeispiele

Die Einspritzdüse nach Figur 1 hat einen Düsenkörper 10, in welchem wie bekannt ein Ventilsitz gegebildet und eine Ventilnadel verschiebbar gelagert ist. Der Düsenkörper 10 und eine den Hub der Ventilnadel begrenzende Zwischenscheibe 12 sind durch eine Überwurfmutter 14 an einem Düsenhalter 16 festgespannt, in welchem u.a. eine die Ventilnadel gegen den Ventilsitz pressende Schließfeder untergebracht ist. Am brennraumseitigen Stirnende ist der Düsenkörper 10 mit einem konischen Wandabschnitt 18 versehen, welcher in eine ebene Stirnwand 20 übergeht.

Die Überwurfmutter 14 ist brennraumseitig über den Düsenkörper 10 hinaus verlängert und stromab von dessen Stirnwand 20 mit einer inneren Stützschulter 22 versehen, an welcher ein als Ganzes mit der Bezugszahl 24 bezeichneter Glüheinsatz anliegt. Dieser hat als zentrales Bauelement einen als Drahtwendel ausgeführten Glühkörper 26, der einen Durchgang 28 für die Spritzstrahlen 30 bildet. Der Glühkörper 26 ist so bemessen, daß die Spritzstrahlen 30 den Glühkörper 26 nicht benetzen, jedoch eine Injektorwirkung hervorrufen, durch welche Luft aus dem Brennraum in das Innere des Glühkörpers 26 bzw. in die Randzonen der den Glühkörper 26 durchsetzenden Spritzstrahlen angesaugt wird.

Der Glühkörper 26 ist von einer metallischen Buchse 32 umgeben, die passend in eine Bohrung 34 der Überwurfmutter 14 eingesetzt und mit einem Flansch 36 versehen ist, welcher an der Stützschulter 22 anliegt. Am brennraumseitigen Stirnende hat die Buchse 32 einen nach außen umgelegten Bördelkragen 38, welcher die Buchse 32 spielfrei in der Bohrung 34 festhält. Am selben Stirnende hat die Buchse 32 einen nach innen gerichteten Ringbund 40, der mit Bohrungen 42 versehen ist und das brennraumseitige Ende des Glühkörpers 26 zentriert festhält.

Auf den Flansch 36 der Buchse 32 sind aufeinanderfolgend ein erster Isolierkörper 44, eine Kontaktscheibe 46, ein zweiter Isolierkörper 48 und eine metallische Haltescheibe 50 durch Kleben bzw. Löten befestigt, wobei ein Hilfswerkzeug die Teile gegenseitig zentriert. Die Kontaktscheibe 46 ist mit Bohrungen 52 und einem inneren Bördelkragen 54 versehen, der das stromaufliegende Ende des Glühkörpers 26 kontaktiert und zentriert festhält. Der äußere Ringrandabschnitt 55 der Kontaktscheibe 46 ist konisch nach oben gezogen. Zwischen Haltering 50 und der Stirnwand 20 des Düsenkörpers 10 ist ein Wärmeschutzring 56 eingespannt, dessen konisch hochgestellter äußerer Ringrand 58 am konischen Wandabschnitt 18 des Düsenkörpers 10 anliegt.

Die den Glühkörper 26 durchsetzenden Spritzstrahlen 30 rufen eine Injektorwirkung hervor, durch die Luft aus dem Brennraum durch die Bohrungen 42 in einen den Glühkörper 26 umgebenden Ringraum 60 und von dort in die Randzonen der Spritzstrahlen eingesaugt wird, wobei sich im Zusammenwirken mit der Aufheizung durch den Glühkörper 26 eine gute Gemischaufbereitung ergibt.

Zum Zuführen des Heizstromes ist ein als Ganzes mit der Bezugszahl 62 bezeichnetes Leiterelement vorgesehen, welches die Kontaktscheibe 46 mit einem Kontaktring 64 verbindet, der oberhalb eines Einschraubgewindes 66 auf der Überwurfmutter 14 befestigt ist. Das Leiterelement 62 ist über ein Teil seiner Länge als Hülse 68 (Figur 2) ausgebildet, deren stromabliegender Randabschnitt 69 entsprechend der Ausbildung der Kontaktscheibe 46 konisch nach innen eingezogen ist. An den stromaufliegenden Rand 70 der Hülse 68 sind drei um je 120° zueinander versetzte Kontaktzungen 72 angeformt. Die Hülse 68 erstreckt sich in einem Ringspalt 74, der zwischen einem im Durchmesser kleineren Abschnitt des Düsenkörpers 10 und der Wand eines ersten Bohrungsabschnittes 76 der Überwurfmutter 14 gebildet ist. Dieser geht an einer Spannschulter 78 in einen zweiten Bohrungsabschnitt 80 über, der einen im Durchmesser größeren Abschnitt des Düsenkörpers 10 mit einem Ringspalt 82 umfaßt, in welchem sich die Kontaktzungen 72 erstrecken. Die Hülse 68 und die Kontaktzungen 72 sind innen und außen mit Isolierbelägen 84 (Figur 1) versehen, die in den Figuren 2 und 3 der Einfachheit halber weggelassen sind.

Zwischen der Spannschulter 78 der Überwurfmutter 14 und einer Ringschulter 86 des Düsenkörpers 10 ist ein Druckring 88 angeordnet, über welchen die Überwurfmutter 14 den Düsenkörper 10 und die Zwischenscheibe 12 gegen den Düsenhalter 16 spannt. Im Druckring 88 sind drei um 120° zueinander versetzte Aussparungen 90 vorgesehen, durch welche die Kontaktzungen 72 mit ihren Abkröpfungen 92 isoliert hindurchtreten. Oberhalb der Abkröpfungen 92 sind die Kontaktzungen 72 mit einem ebenfalls einen Isolierbelag tragenden Ringsteg 94 verbunden, der sich über zwei 120° Teilungen erstreckt und über die Länge der dritten 120° Teilung ausgespart ist.

Eine der Kontaktzungen 72 korrespondiert mit einem Wanddurchbruch 96 der Überwurfmutter 14, in welchen das leicht nach außen abgebogene freie Ende der Kontaktzunge 72 hineinragt. Der Kontaktring 64 ist in eine aus Isolierstoff bestehende Ringmanschette 98 eingeformt, die ihrerseits oberhalb des Einschraubgewindes 66 formschlüssig auf der Überwurfmutter 14 befestigt ist. Am Kontaktring 64 ist eine Kontaktlasche 99 angefornt, welche in den Wanddurchbruch 96 der Überwurfmutter 14 hineinragt und dort mit der einen Kontaktzunge 72 des Leiterelementes 62 verlötet ist. Der Kontaktring 64 kann auch mit zwei oder drei Kontaktlaschen 99 versehen sein, die im Bereich weiterer Wanddurchbrüche der Überwurfmutter 14 mit Kontaktzungen 72 des Leiterelementes 62 verbunden sind.

Beim Zusammenbau der Einspritzdüse nach Figur 1 wird zunächst der Glüheinsatz 24 vorgefertigt und mit dem Leiterelement 62 durch Löten verbunden. Danach wird der Druckring 88 unter vorübergehender Aufweitung des Kontaktzungenkranzes bis zur Anlage an die Abkröpfungen 92 in das Leiterelement 62 eingeschoben. Anschließend wird der Glüheinsatz 24 samt Leiterelement 62 und Druckring 88 in die Überwurfmutter 14 eingesetzt, der Bördelkragen 38 der Buchse 32 umgelegt und die Kontaktzunge 72 mit der Kontaktlasche 99 des Kontaktrings 64 verbunden. Durch diese Arbeitsgänge wird das eine Anschlußende des Glühkörpers 26 mit dem Kontaktring 64 verbunden und das andere Anschlußende des Glühkörpers 26 mit Masse kontaktiert. Bei der Fertigmontage der Einspritzdüse werden der Düsenhalter 16, die Zwischenscheibe 12 und der Düsenkörper 10 in der beschriebenen Reihenfolge aufeinandergesetzt, der Wärmeschutzring 56 auf den Düsenkörper 10 aufgelegt und danach die Überwurfmutter 14 auf die Teile aufgestülpt und auf den Düsenhalter 16 aufgeschraubt. Dabei werden der Wärmeschutzring 56 verspannt und über den Druckring 88 der Düsenkörper 10 und die Zwischenscheibe 12 fest mit dem Düsenhalter 16 verbunden. Der Wärmeschutzring 56 dichtet den Einbauraum des Glühkörpers 26 gegen den Ringspalt 74 ab, so daß hierfür keine zusätzlichen Dichtelemente und -maßnahmen vorgesehen werden müssen.

Das Leiterelement 62 ist ein eigensteifes Gebilde, daß sich gut handhaben und in den Fertigungsablauf integrieren läßt. Der Ringsteg 94 verleiht dem Leiterelement 62 auch im Bereich der Kontaktzungen 72 eine genügend große Steifigkeit, ohne das Einsetzen des Druckringes 88 nennenswert zu erschweren. Durch die Anordnung des Druckringes 88 entfallen Aussparungen in der Ringschulter 78 für den Durchgang der Kontaktzungen 72, die einen erhöhten Fertigungsaufwand bedingen würden. Das Leiterelement 62 kann mit dem Glüheinsatz 24 vor dessen Einbau in die Überwurfmutter 14 verbunden werden und die vom verspannten Wärmeschutzring 56 auf den Glüheinsatz 24 ausgeübten Kräfte werden von der Stützschulter 22 der Überwurfmutter 14 formstabil aufgenommen. Durch die Ausbildung des Kontaktelementes für den äußeren Anschlußleiter als Kontaktring 64 werden ein Kabelschwanz an der Einspritzdüse vermieden und eine große Kontaktfläche geschaffen, auf welcher ein als Klemmschelle oder dgl. ausgebildetes Gegenkontaktelement fest aufgespannt werden kann.

Die Einspritzdüse nach Figur 4 unterscheidet sich von jener nach Figur 1 im wesentlichen nur dadurch, daß anstelle eines Kontaktringes 64 ein Lötstützpunkt am Düsenhalter 16 vorgesehen ist, der über ein durch eine Längsbohrung in der Überwurfmutter 14 hindurchgeführtes Kabel 102 mit dem zu einer Öse 104 gebogenen freien Ende einer Kontaktzunge 72 des Leiterlementes verbunden ist.

Bei der Einspritzdüse nach Figur 5 ist die Verbindung eines Leiterelementes 62a mit einem zu einem Lötstützpunkt am Düsenhalter führenden Kabel 106 in den stromab des Einschraubgewindes 66 liegenden Bereich der Überwurfmutter 14a verlagert. Das Leiterelement 62a hat eine verkürzte Hülse 68a und eine verkürzte Kontaktzunge 72a, deren in einen Wanddurchbruch 96a hineinragendes freies Ende einen Kabelschuh 108 für das Kabel 106 bildet. Als zusätzliche Kurzschlußsicherung ist ein geschlitzter Isoliering 110 in eine Hinterdrehung 112 in der Überwurfmutter 14a eingesprengt, der an einer oder an mehreren Stellen mit Durchbrüchen 114 für die Kontaktzunge 72a versehen ist. Eine Ringschulter 78a an der Überwurfmutter 14a liegt ohne Druckring unmittelbar an der Ringschulter 86 des Düsenkörpers 10 an.

Die Einspritzdüse nach Figur 6 unterscheidet sich von den Ausführungsbeispielen nach den Figuren 1 und 4 im wesentlichen dadurch, daß zum Verbinden der Kontaktscheibe 46 mit dem Kontaktring 64 bzw. dem Kabel 102 zwei axial hintereinander angeordnete und miteinander verbundene Leiterelemente 116 und 118 vorgesehen sind und daß der Glüheinsatz in einem Tragkörper 120 befestigt ist, welcher an einer entsprechend verkürzten Überwurfmutter 122 angeschweißt ist.

Das Leiterelement 116 ist über seine ganze Länge als vollwandige Buchse mit einem verstärkten Ringflansch 124 ausgeführt, welcher unter Zwischenschaltung von Isolierscheiben 126, 128 zwischen der Stirnfläche 129 des Tragkörpers 120 und einer Ringschulter 130 der Überwurfmutter 122 eingespannt 1:t. Die Ringschulter 130 ist an einem inneren Ringbund 132 der Überwurfmutter 122 gebildet, dessen obere Ringfläche als Spannschulter 134 dient, die über einen Druckring 136 den Düsenkörper 10 und die Zwischenscheibe gegen den Düsenhalter spannt.

Das stromaufliegende Leiterelement 118 ist ebenfalls als Hülse ausgebildet, welche am unteren Ringrand mit mindestens einer überstehenden Kontaktzunge 138 versehen ist, die durch eine Randaussparung 140 im Druckring 136 hindurchtritt und in den Bereich eines Wanddurchbruches 142 der Überwurfmutter 122 hineinragt, der in der Ebene des Ringflansches 124 angeordnet ist. Die Kontaktzunge 138 greift über den Ringflansch 124 hinweg und ist mit diesem durch Löten verbunden. Am oberen Ringrand ist das Leiterelement 118 ebenfalls mit mindestens einer Kontaktzunge versehen, die gemäß Figur 1 mit einem Kontaktring oder gemäß Figur 4 mit einem weiterführenden Kabel verbunden ist.

Die Anordnung nach Figur 6 zeichnet sich durch eine besonders starre Ausführung des Leiterelementes aus.

## Patentansprüche

1. Kraftstoff-Einspritzdüse für Brennkraftmaschinen, mit einem durch eine Überwurfmutter (14) an einem Düsenhalter (16) festgespannten Düsenkörper (10) und einem stromab des Düsenkörpers (10) angeordneten, an der Überwurfmutter (14) festgehaltenen Glühkörper (26, der einen Durchgang (28) für die Spritzstrahlen bildet und mit einem elektrischen Leiterelement (62) verbunden ist, das sich an einer Wand der Überwurfmutter (14) mindestens annähernd parallel zur Düsenachse erstreckt, dadurch gekennzeichnet, daß das elektrische Leiterelement (62) mindestens über einen Teil seiner Länge als Hülse (68) ausgebildet ist, die sich isoliert in einem Ringspalt zwischen Düsenkörper (10) und Überwurfmutter (14) erstreckt und mit mindestens einem in den Bereich eines Wanddurchbruchs (96) der Überwurfmutter (14) ragenden Wandabschnitt (72) versehen ist, der dort mit einem weiterführenden Leiter (64, 102) kontaktiert ist.

2. Einspritzdüse nach Anspruch 1, dadurch gekennzeichnet, daß der Glühkörper (26) mit radialem Spiel von einer Buchse (32) umgeben ist, die in ohrun (34) der Überwurfmutter (14) eingesetzt ist, und daß die Buchse das mit dem einen Anschlußende des Glühkörpers (26) verbundene Kontakelement (46) trägt und einen Wärmeschutzring (56) fest gegen die zugekehrte Stirnseite des Düsenkörpers (10) preßt.

3. Einspritzdüse nach Anspruch 2, dadurch gekennzeichnet, daß das Kontaktelement (46) eine Kontaktringscheibe mit konisch hochgestelltem äußeren Ringrandbereich (55) ist, und daß der dem Kontaktelement (46) zugekehrte Randbereich (69) des Leiterelementes (62) entsprechend konisch eingezogen ist.

4. Einspritzdüse nach einem der Ansprüche 1 bis 3, dadurch gekennzeichnet, daß der in den Bereich eines Wanddurchbruches (96) der Überwurfmutter (14) ragende Wandabschnitt des Leiterelementes (62) eine axial angesetzte Kontaktzunge (72) ist.

5. Einspritzdüse nach Anspruch 4, dadurch gekennzeichnet, daß der Düsennkörper eine äußere Ringschulter (86) hat, gegen die eine innere Spannschulter (78) der Überwurfmutter drückt, und daß die Kontaktzunge (72) über die Ringschulter (86) hinaus verlängert und zwischen Ringschulter (86) und Spannschulter (78) ein Druckring (88) angeordnet ist, welcher mit einer örtlichen Randausnehmung (90) zum Hindurchtreten der Kontaktzunge (72) versehen ist.

6. Einspritzdüse nach Anspruch 4 oder 5, dadurch gekennzeichnet, daß an den als Hülse (68) ausgebildeten Abschnitt des Leiterelementes (62) mehrere gleichmäßig über deren Umfang verteilte Kontaktzungen (72) angesetzt sind, welche über einen an einer Stelle unterbrochenen Ringsteg (94) miteinander verbunden sind.

7. Einspritzdüse nach einem der Ansprüche 1 bis 6, dadurch gekennzeichnet, daß das Leiterelement (62) mit einem Kontaktring (64) verbunden ist, welcher isoliert auf der Überwurfmutter (14) außen befestigt ist.

8. Einspritzdüse nach einem der Ansprüche 1 bis 6, dadurch gekennzeichnet, daß das Leiterelement (62a) mit einem weiterführenden Anschlußkabel (102) verbunden ist, welches sich durch eine Längsbohrung in der Wand der Überwurfmutter (14) erstreckt und zu einem Lötstützpunkt am Düsenhalter oder der Überwurfmutter (14) führt oder als Kabelschwanz aus der Überwurfmutter herausragt.

9. Einspritzdüse nach Anspruch 1, dadurch gekennzeichnet, daß zwei axial hintereinander angeordnete Leiterelemente (116, 118) vorgesehen sind, von denen das eine (116) in einem den Glüheinsatz (24) aufnehmenden, an die Überwurfmutter (122) angeschweißten Tragkörper (120) eingesetzt und mit einem Ringflansch (124) versehen ist, welcher zwischen Schulterflächen (129, 130) am Tragkörper (120) und Überwurfmutter (122) dicht eingespannt und mit mindestens einer axialen Kontaktzunge (138) des anderen Leiterelementes (118) elektrisch leitend verbunden ist.

## Claims

1. Fuel injection nozzle for internal-combustion engines, comprising a nozzle body (10), clamped in place on a nozzle holder (16) by a union nut (14), and a heater body (26) which is arranged downstream from the nozzle body (10), is secured on the union nut (14), has a passage (28) for the spray jets and is connected to an electric conductor element (62), which extends on a wall of the union nut (14) at least approximately parallel to the nozzle axis, characterized in that the electric conductor element (62), at least over part of its length, is designed as a socket (68) which extends in an insulated manner in an annular gap between nozzle body (10) and union nut (14) and is provided with at least one wall section (72) protruding into the area of a wall aperture (96) of the union nut (14) and is in contact there with a continuing conductor (64, 102).

2. Injection nozzle according to claim 1, characterized in that the heater body (26) is surrounded with radial clearance by a sleeve (32) which is inserted into a bore (34) of the union nut (14), and that the sleeve supports the contact element (46) connected to one connecting end of the heater body (26) and presses a heat-protect ion ring (56) firmly against the facing front end of the nozzle body (10).

3. Injection nozzle according to claim 2, characterized in that the contact element (46) is a contact ring segment having a conically raised outer annuiar edge area (55), and that the edge area (69) of the conductor element (62) facing the contact element (46) is correspondingly drawn in conically.

4. Injection nozzle according to any of claims 1 to 3, characterized in that the wall section of the conductor element (62) protruding into the area of a wall aperture (96) of the union nut (14) is an axially attached contact tongue (72).

5. Injection nozzle according to claim 4, characterized in that the nozzle body has an outer annular shoulder (86) against which an inner clamping shoulder (78) of the union nut presses, and that the contact tongue (72) is extended beyond the annular shoulder (86), and a thrust ring (88) is arranged between annular shoulder (86) and clamping shoulder (78), which thrust ring (88) is provided with a local edge recess (90) for the contact tongue (72) to pass through.

6. Injection nozzle according to claim 4 or 5, characterized in that attached to the section of the conductor element (62) designed as a socket (68) are a plurality of contact tongues (72) which are uniformly distributed over its periphery and are connected to one another via an annular web (94) interrupted at one location.

7. Injection nozzle according to any of claims 1 to 6, characterized in that the conductor element (62) is connected to a contact ring (64) which is fixed on the union nut (14) on the outside in an insulated manner.

8. Injection nozzle according to any of claims 1 to 6, characterized in that the conductor element (62a) is connected to a continuing connecting cable (102) which extends through a longitudinal bore in the wall of the union nut (14) and leads to a soldering terminal on the nozzle holder or the union nut (14) or protrudes as a cable tail from the union nut.

9. Injection nozzle according to claim 1, characterized in that two conductor elements (116, 118) arranged axially one behind the other are provided, of which one (116) is inserted in a supporting body (120), accommodating the heater insert (24) and welded to the union nut (122), and is provided with an annular flange (124) which is tightly clamped between shoulder surfaces (129, 130) on the supporting body (120) and union nut (122) and is connected in an electrically conducting manner to at least one axial contact tongue (138) of the other conductor element (118).

## Revendications

1. Injecteur de carburant pour moteurs à combustion interne, avec un corps d'injecteur (10) bridé par un écrou de raccordement (14) sur un support d'injecteur (16), et avec un corps à incandescence (26) disposé en aval du corps d'injecteur (10) et maintenu sur l'écrou de raccordement (14), ce corps à incandescence ménageant un passage (28) pour les jets d'injection étant relié à un élément électriquement conducteur (62) qui s'étend contre une paroi de l'écrou de raccordement (14) de façon au moins approximativement parallèle à l'axe de l'injecteur, injecteur caractérisé en ce que l'élément électriquement conducteur (62) est réalisé sur au moins une partie de sa longueur sous la forme d'une douille (68) qui s'étend en étant isolée dans un intervalle annulaire entre le corps d'injecteur (10) et l'écrou de raccordement (14) et qui est munie d'au moins une partie de paroi (72) pénétrant dans la zone d'un ajour (96) de la paroi de l'écrou de raccordement (14), où cette partie de paroi (72) est en contact avec un conducteur (64,102) allant plus loin.

2. Injecteur selon la revendication 1, caractérisé en ce que le corps à incandescence (26) est entouré avec un jeu radial par une douille (32) qui est mise en place dans un perçage (34) de l'écrou de raccordement (14), cette douille portant un élément de contact (46) relié avec une des extrémités de raccordement du corps à incandescence (26) et pressant fermement contre la face frontale tournée vers lui du corps d'injecteur (10) un anneau de protection contre la chaleur (56).

3. Injecteur selon la revendication 2, caractérisé en ce que l'élément de contact (46) est un disque annulaire de contact avec une zone extérieure de bord annulaire (55) redressée en forme de cône, et que la zone de contact (69) tournée vers l'élément de contact (46) de l'élément conducteur (62) est rétrécie coniquement de façon correspondante.

4. Injecteur selon l'une des revendications 1 à 3, caractérisé en ce que la partie de paroi de l'élément conducteur (62) pénétrant dans la zone d'un ajour (96) de la paroi de l'écrou de raccordement (14) est une languette de contact (72) rapportée axialement.

5. Injecteur selon la revendication 4, caractérisé en ce que le corps d'injecteur comporte un épaulement annulaire externe (86) contre lequel s'appuie un premier épaulement (78) de l'écrou de raccordement, et la languette de contact (72) se prolonge vers l'extérieur au-delà de l'épaulement annulaire (86) tandis qu'entre cet épaulement annulaire (86) et l'épaulement de bridage (78) est disposé un anneau de pression (88) lequel est muni d'un évidement de bordure localisé (90) pour le passage de la languette de contact (72).

6. Injecteur selon la revendication 4 ou 5, caractérisé en ce que sur la partie en forme de douille (68) de l'élément conducteur (62) sont rapportées plusieurs languettes de contact (72) réparties uniformément à la périphérie, et qui par l'intermédiaire d'une âme annulaire (94) interrompue en un point, sont reliées ensemble.

7. Injecteur selon l'une des revendications 1 à 6, caractérisé en ce que l'élément conducteur (62) est relié à un anneau de contact (64) qui en étant isolé, est fixé extérieurement sur l'écrou de raccordement (14).

8. Injecteur selon l'une des revendications 1 à 6, caractérisé en ce que l'élément conducteur (62a) est relié à un câble de raccordement (102) allant plus loin, lequel s'étend à travers un perçage longitudinal dans la paroi de l'écrou de raccordement (14) et aboutit à un point de support brasé sur le support d'injecteur ou bien sur l'écrou de raccordement (14) ou bien fait saillie sous la forme d'une queue de câble hors de l'écrou de raccordement.

9. Injecteur selon la revendication 1, caractérisé en ce qu'il est prévu deux éléments conducteurs disposés axialement l'un derrière l'autre (116, 118), dont l'un (116) est inséré dans un corps porteur (120) soudé sur l'écrou de raccordement (122) et recevant l'insert à incandescence (24), et cet élément conducteur (116) est muni d'une bride annulaire (124) qui est étroitement bridée entre des surfaces d'épaulement (129, 130) sur le corps porteur (120) et l'écrou de raccordement (122) et qui est électriquement reliée à au moins une languette de contact axiale (138) de l'autre élément conducteur (118).
